# EUROPÄISCHE PATENTSCHRIFT

(11) **EP 1 259 298 B1**
(45) Veröffentlichungstag und Bekanntmachung des Hinweises auf die Patenterteilung: **18.11.2009**
(21) Anmeldenummer: 01929221.8
(22) Anmeldetag: 27.02.2001
(51) Int. Cl.: A62C 31/02

(54) **VERFAHREN UND VORRICHTUNG ZUM AUSBRINGEN VON FLÜSSIGEN MEDIEN**
METHOD AND DEVICE FOR DISTRIBUTING LIQUID MEDIA
PROCEDE ET DISPOSITIF POUR EPANDRE DES MILIEUX LIQUIDES

(30) Priorität: 29.02.2000 DE 10010880
(43) Veröffentlichungstag der Anmeldung: 27.11.2002
(73) Patentinhaber: Clauss, Torsten, Dipl.-Ing, 10318 Berlin (DE)
(72) Erfinder: CLAUSS, Torsten, 10557 Berlin (DE); SCHMIDT, Andreas, 15741 Bestensee (DE); JANSEN, Wassili, 12353 Berlin (DE)
(74) Vertreter: Hannig, Wolf-Dieter
(86) Internationale Anmeldenummer: PCT/DE2001/000808
(87) Internationale Veröffentlichungsnummer: WO 2001/064291

(56) Entgegenhaltungen:
- US-A- 2 567 642
- US-A- 2 785 926

## Beschreibung

Die Erfindung betrifft ein Verfahren zum Ausbringen von flüssigen Medien, insbesondere Löschflüssigkeiten wie Wasser o. dgl., in Form eines Nebels oder eines grobtropfigen Strahles, aus einer offenen Leitung, die von einer unter Niederdruck gehaltenen zu- und abschaltbaren Versorgungsleitung mit Löschflüssigkeit versorgt wird, in Räume, beispielsweise Wohn- und Aufenthaltsräume o. dgl., zum Bekämpfen von Feuer, bei dem die unter Druck stehende Löschflüssigkeit nach Öffnen der Versorgungsleitung in Teilströme aufgeteilt, die Teilströme getrennt in Rotation versetzt und anschließend die rotierenden Teilströme zum Ausbilden eines Sprühkegels zusammengeführt werden.

Die Erfindung betrifft ferner eine Vorrichtung zur Durchführung des o.g. Verfahrens mit einem Grundkörper, an dem ein Stutzen zum Anschluss an eine offene Leitung vorgesehen ist, die über ein Verschlussorgan mit einer Versorgungsleitung zu- oder abschaltbar in Verbindung steht, einem Strömungskörper, der von einem Durchtrittskanal durchzogen ist, einer den Strömungskörper umschließenden Wirbelkammer, wobei der Durchtrittskanal ständig und die Wirbelkammer fallweise von jeweils getrennten Teilströmen der Löschflüssigkeit durchflossen ist und einer Austrittsöffnung, die mit der Wirbelkammer und dem Durchtrittskanal in Verbindung steht.

Eine gattungsbildende trockene Sprühdüse zur Erzeugung von Sprühnebeln im Niederdruckverfahren, insbesondere für die Brandbekämpfung mit stationären Wassernebel-Feuerlöschanlagen ist aus der EP 0 671 216 bekannt. Diese bekannte Sprühdüse ist radial in eine Rohrleitung der Feuerlöschanlage eingebaut und besteht aus einem Gehäuse mit einem darin angeordneten Strömungskörper, der von einer konisch sich verjüngenden Drallmischkammer durchzogen ist. Auf der Oberfläche dieser Drallmischkammer befinden sich wendelförmige Drallnuten mit axialen Eintrittsöffnungen, die mit Eintrittsöffnungen für das Wasser in Verbindung stehen. Durch einen Ringraum gelangt ein weiterer Wasserstrom in eine innere Drallmischkammer. Es erfolgt eine Stromaufteilung. Der eine Weg führt über die Eintrittsöffnungen und die Drallkanäle zur zylindrischen Düsenöffnung und erzeugt dort einen inneren Sprühkegel. Der zweite Weg gelangt über den Ringraum und tangentiale Bohrungen zu einem Ringspalt, aus dem das Wasser als äußerer Sprühkegel austritt.

Diese bekannte Lösung ist durchaus zum Ausbringen eines grobtropfigen inneren Sprühstrahles und eines feintropfigen äußeren Sprühstrahles geeignet. Ein entsprechend der Brandentstehung und des Brandverlaufes wünschenswertes zeitlich getrenntes, variables Ausbringen des Löschmittels in Form eines feintropfigen Sprühnebels in der Entstehungsphase und eines grobtropfigen Sprühstrahles bei offener Flamme, ist mit dieser bekannten Düse aber nicht erreichbar.

Dies führt im Brandfall regelmäßig zu einem hohen Wasserverbrauch durch die stationäre Löschanlage mit allen damit einhergehenden Nachteilen einer Überdimensionierung der Pumpen, Rohrleitungen und Behälter für Löschmittel in der Anlage. Ein weiterer nicht unerheblicher Nachteil dieses Standes der Technik besteht darin, dass der durch das ausgebrachte Wasser angerichtete Schaden bis zur vollständigen Unbrauchbarkeit des zu schützenden Objektes führen kann.

Aus der US-A-2 567 642 ist eine Löschdüse bekannt, bei der ein drehbarer Kopf mit verschiedenen Kanälen und eine gelöcherte Scheibe vorgesehen sind. Durch Drehen des Kopfes können die Kanäle und Öffnungen teilweise oder komplett überlappen und damit die Strommenge und die Teilchengröße reguliert werden. Eine separate Reglung der einzelnen Teilströme ist nicht möglich.

Bei diesem Stand der Technik liegt der Erfindung die Aufgabe zugrunde, ein Verfahren und eine Vorrichtung der eingangs genannten Art anzugeben, mit denen es möglich ist, bei annähernd gleichem Betriebsdruck des Löschmittels zeitlich nacheinander getrennt in Abhängigkeit der Brandentstehung und des Brandverlaufes kleintropfige Sprühnebel und grobtropfige Sprühstrahlen bei gleichzeitiger Minimierung des Wasserverbrauches, der Herabsetzung von Wasserschäden im Brandfall und der Erhöhung der Wirtschaftlichkeit durch Realisierung eines baukastenartigen Systems in beliebiger Einbaulage zu erzeugen.

Diese Aufgabe wird durch ein Verfahren und eine Vorrichtung der eingangs genannten Gattung mit den kennzeichnenden Merkmalen des Anspruches 1 und 8 gelöst.
Vorteilhafte Ausgestaltungen des Verfahrens und der Vorrichtung sind den Unteransprüchen entnehmbar.

Die Erfindung zeichnet sich vor allem durch ihre Einfachheit aus und ist besonders für Trockensysteme einsetzbar.
Im Gegensatz zum bekannten Stand der Technik ermöglicht die Erfindung eine einfache Mengenregulierung in den aufgeteilten und zusammengeführten Teilströmen der Löschflüssigkeit, eine nachhaltige Beeinflussung der Wirbelintensität in Abhängigkeit der Brandentstehung und des Brandverlaufes. Durch die Einstellung der Teilströme ist es weiterhin möglich, kleine und große Flächen eines zu schützenden Objektes mit Sprühkegeln und Sprühstrahlen verschiedener Form und Gestalt zu beaufschlagen.
Je nach den vorliegenden Bedingungen einer Brandentstehung erzeugt die erfindungsgemäße Vorrichtung zunächst einen sprühnebelförmigen Tropfenstrahl. Der Signalgeber kann in einem solchen Fall ein Rauchmelder sein. Erfordert der weitere Brandverlauf einen grobtropfigen Sprühstrahl, erzeugt ein weiterer Detektor, beispielsweise ein Wärmemelder, ein Signal, welches die Stelleinrichtung an der Vorrichtung nachregelt, in dem der freie Öffnungsquerschnitt der Schlitzöffnungen vergrößert wird.
Die erfindungsgemäße Lösung reduziert den Wasserverbrauch zur Brandbekämpfung merklich und verringert gleichzeitig auch die mit dem ungeregelten Austritt des Löschmediums während des Brandes einhergehenden Wasserschäden. Die Feuerlöschanlagen können besser an die Dynamik der Brandentstehung und Verlaufes angepasst werden.
Ein weiterer besonderer Vorteil der erfindungsgemäßen Lösung besteht darin, dass durch die scheibenförmige Ausbildung des Grundkörpers und der Variation der Strömungskörper ein Baukastensystem realisierbar ist, welches an die unterschiedlichsten Bedingungen bestehender oder auch neu aufzubauender Feuerlöschanlagen problemlos anpassbar ist.

Weitere Vorteile und Einzelheiten ergeben sich aus der nachfolgenden Beschreibung unter Bezugnahme auf die beigefügten Zeichnungen.

Die Erfindung soll nachstehend an einem Ausführungsbeispiel näher erläutert werden.

Es zeigt:
- Fig. 1: eine Seitenansicht der erfindungsgemäßen Vorrichtung in Schnittdarstellung, in der die Aufteilung der Teilströme A, B, C und deren Zusammenführung kenntlich gemacht sind,
- Fig. 2: einen Schnitt entlang der Linie A-A der Fig. 1,
- Fig. 3: eine perspektivische Darstellung des Hohlkörpers,
- Fig. 4a-4c: einzelne Varianten der Ausführung des Strömungskörpers,
- Fig. 5: eine Seitenansicht in Schnittdarstellung der erfindungsgemäßen Vorrichtung mit einem Strömungskörper gemäß Fig. 4a und
- Fig. 6: mögliche Varianten der Stromführung der Teilströme nach dem erfindungsgemäßen Verfahren in schematischer Darstellung.

Die erfindungsgemäße Vorrichtung besteht im Wesentlichen, wie in Fig. 1 gezeigt, aus einem mit einem Stutzen **1** versehenen Grundkörper, der sich aus einer Deckplatte **2,** einem Verteilkammerring **3,** einer Zwischenplatte **4,** einem Wirbelkammerring **5** und einer Ausgangsplatte **6** zusammensetzt, welche durch von der Deckplatte **2** aufragende, durch alle Platten und Ringe geführte Bolzen **7** an der Ausgangsplatte **6** durch nicht dargestellte Schrauben gehalten werden.
Der Stutzen **1** ist mittig in der Deckplatte **2** verschraubt. In der Deckplatte **2** und der Zwischenplatte **4** sind Aufnahmeräume in Form von Bohrungen **8** für die Aufnahme von je einer Stelleinrichtung **9** eingebracht. Die Stelleinrichtung **9** besteht aus einem beiderends geschlossen ausgebildeten hülsenförmigen Hohlkörper **10,** einem mit dem Hohlkörper **10** in Wirkverbindung stehenden Verstellarm **11** und einem Feststellmechanismus **12** bzw. Verstellmechanismus **42.** Im Mantel **13** des Hohlkörpers **10** sind in Achsflucht des Hohlkörpers **10** übereinanderliegend zwei Schlitzöffnungen **14** und **15** eingebracht (siehe Fig. 2). Der Hohlkörper **10** trägt an seinem dem Stutzen **1** zugewandten Ende eine Drehwelle **16** mit einem Zapfen **17,** der durch eine Bohrung **18** in der Deckplatte **2** nach außen geführt ist. Der Zapfen **17** ist mit dem Verstellarm **11** verbunden, welcher in seiner Lage durch den Feststellmechanismus **12** fixiert ist.
Der Verteilkammering **3** und der Wirbelkammerring **5** sind in ihrer Höhe so bemessen, dass diese der Höhe der Schlitzöffnung **14** bzw. **15** im Hohlkörper **10** entsprechen. Die Höhe der Zwischenplatte **4** stimmt etwa mit dem Abstand der übereinander angeordneten Schlitzöffnungen **14** und **15** überein. Die Fig. 3 zeigt den Hohlkörper **10** in perspektivischer Sicht die Lage der Schlitzöffnungen **14** und **15**. In diesem Beispiel ist der Hohlkörper **10** mit einem stopfenartigen Einsatz **37** verschlossen, welcher innenseitig als Stromrichter **38** mit einer gekrümmten Oberfläche ausgebildet ist.
Der Zapfen **17** hat in dem hier vorliegenden Beispiel einen geringeren Durchmesser als der Hohlkörper **10,** so dass der Hohlkörper **10** eine Schulter **19** besitzt, auf der eine Dicht- und Lagerscheibe **20** aufliegt, welche den Hohlkörper **10** gegenüber der Deckplatte **2** abdichtet und abstützt. Der Hohlkörper **10** durchdringt somit den Verteilkammerring **3,** die Zwischenplatte **4** und den Wirbelkammerring **5** und stützt sich auf einer Dicht- und Lagerscheibe **21** ab, die in einer in der Ausgangsplatte **6** eingearbeiteten Ausnehmung einliegt. Beim Drehen des Zapfens **17** um seine Hohlkörperachse ändert sich somit die Lage der Schlitzöffnungen **14** gegenüber der vom Verteilkammerring **3** umschlossenen Verteilkammer **22** und damit der freie Durchtrittsquerschnitt der Schlitzöffnung **14.** Ebenso ändert sich der Durchtrittsquerschnitt der Schlitzöffnung **15** zur Wirbelkammer **23.**
In Achsflucht des Stutzens **1** ist in der Zwischenplatte **4** ein zylindrischer Strömungskörper **24** mit Durchtrittskanal **25** höhenverstellbar eingeschraubt. Dies gelingt durch ein einfaches Einlegen eines Sprengringes **39.** Im Durchtrittskanal **25** ist eine Spirale **26** eingesetzt. Der Strömungskörper **24** besitzt einen kegelstumpfförmigen Kopf **27** mit einer Austrittsöffnung **28,** welche innenseitig ebenfalls kegelstumpfförmig ausgebildet ist. Der Kopf **27** des Strömungskörpers **24** ragt in eine zur Wirbelkammer **23** hin ausgerichtete trichterförmige Ausnehmung **29** der Ausgangsplatte **6** hinein, die in eine Austrittsöffnung **30** mündet, an welche sich eine außenseitige Austrittserweiterung **31** mit Abreißkante **32** in der Ausgangsplatte **6** anschließt. Die Austrittserweiterung kann Kegelform oder eine andere geeignete geometrische Form haben. Zwischen Kopf **27** und Ausnehmung **29** entsteht ein kanalartiger Strömungstrichter **33,** dessen Querschnitt durch die Höhenverstellbarkeit des Strömungskörpers **24** in Zwischenplatte **4** verändert werden kann.
Das bei Öffnung der Versorgungsleitung durch den Stutzen **1** einströmende Wasser teilt sich gemäß Fig. 1 in der Verteilkammer **22** in drei Teilströme **A, B** und **C** auf. Die beiden äußeren Teilströme **A** und **B** gelangen durch den freien Querschnitt der Schlitzöffnungen **14** beider Stelleinrichtungen **9** unter Umlenkung in die Hohlkörper **10,** strömen durch den freien Querschnitt der Schlitzöffnungen **15** tangential in die Wirbelkammer **23** ein, verwirbeln dort und werden dann in dem kanalartigen Strömungstrichter **33** zusammengeführt. Die beiden zusammengeführten Teilströme treten aus der Austrittsöffnung **30** der Ausgangsplatte **6** aus.
Der dritte Teilstrom **C** gelangt in den Durchtrittskanal **25,** wird durch die Spirale **26** zur Rotation gezwungen, tritt aus der Öffnung **28** des Strömungskörperkopfes **27** aus und trifft auf die beiden zusammengeführten Teilströme **A** und **B** auf. Das Auftreffen des rotierenden Wasserteilstromes **C** aus dem Durchtrittskanal **25** ermöglicht eine gleichmäßige Verteilung der Sprühtropfen im entstehenden Sprühkegel.
Je nach Verstellung der Stelleinrichtung **9** ändert sich der freie Durchtrittsquerschnitt der Schlitzöffnungen **14** und **15,** wodurch sich die Wirbelintensität in den zusammengeführten Teilströmen **A, B** und **C** zwischen minimalen und maximalen Werten einstellen lässt (siehe Fig. 2).
Bei Änderung der Stellwinkel **a1** und/oder **a2** durch Verstellen der Stelleinrichtung **9** ändert sich die Wasserstromgeschwindigkeit in den Schlitzöffnungen **15** bei konstantem Wasserdruck. Eine Vergrößerung des Stellwinkels **a1** oder **a2** oder beider gleichzeitig führt zu einer Verkleinerung der Schlitzöffnung **15** und entsprechend zur Erhöhung der Strömungsgeschwindigkeit und damit zur Erhöhung der Zerstäubungsfähigkeit des Wassers. In diesem Fall entsteht ein Sprühstrahl mit überwiegendem Feintropfenanteil, der insbesondere für die Bekämpfung einer Brandanfangsphase geeignet ist. Eine Verkleinerung des Stellwinkels **α1** oder **α2** oder beider gleichzeitig führt zu einer Verringerung der Wasserrotation und die Wasserströme wirken gegeneinander. In diesem Fall entsteht ein Sprühstrahl mit einem überwiegenden Großtropfenanteil.
Fig. 4 zeigt Varianten der unterschiedlichen Ausführung des Strömungskörpers **24** ohne den Einsatz einer Spirale **26.**
Der Strömungskörper nach Fig. 4a hat tangentiale Öffnungen **34** in Form von Bohrungen und keine mittige Öffnung **28.** Der Durchtrittskanal **25** verläuft dann durch die tangentialen Öffnungen **34** in die Wirbelkammer **23.**

Fig. 5 zeigt eine erfindungsgemäße Vorrichtung, in der ein Strömungskörper nach Fig. 4a eingesetzt ist, der einen Hohlsprühkegel erzeugt. Das einströmende Wasser teilt sich wiederum in die Teilströme **A, B** und **C** auf. Die Teilströme **A** und **B** strömen in die Wirbelkammer **23**. Der Teilstrom **C** strömt in den Strömungskörper **24,** wird dort entsprechend der Anzahl der tangentialen Öffnungen **34** in mehrere Teilströme **C₁** bis **Cₙ** aufgeteilt. Die Teilströme **C₁...Cₙ** gelangen in die Wirbelkammer **23** und vereinigen sich mit den Teilströmen **A** und **B.** Die Zusammenführung der Teilströme erfolgt bei diesem Ablauf in der Wirbelkammer **23** vor Austritt in den Strömungstrichter **34.**

In Fig. 4b besitzt der Strömungskörper **24** neben den tangentialen Öffnungen **34** eine schlitzförmige Aussparung **40** im Strömungskörperkopf **27** oder eine vom Strömungskörperkopf aufragende Profilierung **41,** welcher zum Strömungstrichter **33** ausgerichtet sind bzw. in diesen hineinreichen. Die Aussparung **40** oder die Profilierung **41** unterstützt die Turbulenz der Wasserbewegung. Ein solcher Strömungskörper erzeugt einen Vollsprühkegel.

Fig. 4c zeigt einen Strömungskörper **24,** in welchem ein Bauteil **35** mit einer Öffnung **36** eingesetzt ist. Ein solcher Strömungskörper intensiviert die Wirbelbewegung im Strömungstrichter **33.**

Die Fig. 6 verdeutlicht den Stromverlauf der Teilströme entsprechend den einzelnen Varianten der Fig. 4a bis 4c schematisch.

Aufstellung der verwendeten Bezugszeichen

| | |
|---|---|
| Stutzen | 1 |
| Deckplatte | 2 |
| Verteilkammerring | 3 |
| Zwischenplatte | 4 |
| Wirbelkammerring | 5 |
| Ausgangsplatte | 6 |
| Bolzen | 7 |
| Bohrungen | 8 |
| Stelleinrichtung | 9 |
| Hohlkörper von 9 | 10 |
| Verstellarm von 9 | 11 |
| Feststellmechanismus | 12 |
| Mantel von 10 | 13 |
| Abströmschlitzöffnung | 14 |
| Zuströmschlitzöffnung | 15 |
| Drehwelle | 16 |
| Zapfen | 17 |
| Bohrung | 18 |
| Schulter von 10 | 19 |
| Dicht- und Lagerscheibe | 20 |
| Dicht- und Lagerscheibe | 21 |
| Verteil kammer | 22 |
| Wirbelkammer | 23 |
| Strömungskörper | 24 |
| Durchtrittskanal | 25 |
| Spirale | 26 |
| Strömungskörperkopf | 27 |
| Austrittsöffnung von 27 | 28 |
| Ausnehmung in 6 | 29 |
| Austrittsöffnung | 30 |
| Austrittskegel | 31 |
| Abreißkante | 32 |
| Strömungstrichter | 33 |
| tangentiale Öffnung | 34 |
| Bauteil | 35 |
| Öffnung | 36 |
| Einsatz in 10 | 37 |
| Stromrichter | 38 |
| Sprengring | 39 |
| Aussparung in 27 | 40 |
| Profilierung an 27 | 41 |
| Verstellmechanismus | 42 |
| Stellwinkel | α1 |
| Stellwinkel | α2 |

## Patentansprüche

1. Verfahren zum Ausbringen von flüssigen Medien, insbesondere Löschflüssigkeiten wie Wasser o. dgl., in Form eines Nebels oder eines grobtropfigen Strahles aus einer offenen Leitung, die von einer unter Niederdruck gehaltenen, zu- und abschaltbaren Versorgungsleitung mit Löschflüssigkeit versorgt wird, in Räume, beispielsweise Wohn- und Aufenthaltsräume o. dgl., zum Bekämpfen von Feuer, bei dem die unter Druck stehende Löschflüssigkeit nach Öffnen der Versorgungsleitung in Teilströme aufgeteilt, die Teilströme getrennt in Rotation versetzt und anschließend die rotierenden Teilströme zum Ausbilden eines Sprühkegels zusammengeführt werden, **dadurch gekennzeichnet, dass** beim Aufteilen in mindestens drei Teilströme die Wirbelintensität bzw. der Fein- oder Grobtropfenanteil im Sprühkegel durch ein für jeden von zwei dieser Teilströme separates Regulieren von Strömungsmenge und Strömungsgeschwindigkeit eingestellt und dass der Einstellvorgang durch einen auf die Brandentstehung und dem dynamischen Brandverlauf ansprechenden Signalgeber gesteuert wird.

2. Verfahren nach Anspruch 1, **dadurch gekennzeichnet, dass** einer der Teilströme (A;B) als ein halbseitiger Sprühkegel erzeugbar ist.

3. Verfahren nach Anspruch 1, **dadurch gekennzeichnet, dass** die Teilströme (A;B;C) zwischen einem Maximal- und einem Minimalwert geregelt werden.

4. Verfahren nach Anspruch 1 bis 3, **dadurch gekennzeichnet, dass** der Teilstrom **(C)** in mehrere Einzelströme **(C₁...Cₙ)** aufgeteilt wird.

5. Verfahren nach Anspruch 4, **dadurch gekennzeichnet, dass** die Teilströme **(C₁...Cₙ)** den Teilströmen **(A;B)** vor ihrem Zusammenführen zugeführt werden.

6. Verfahren nach Anspruch 1, **dadurch gekennzeichnet, dass** als Signalgeber Ionisationsrauchmelder, optische Rauchmelder, Wärmemaximalmelder, Wärmedifferentialmelder und Flammenmelder verwendet werden.

7. Verfahren nach Anspruch 1, **dadurch gekennzeichnet, dass** die Strömungsmenge und Strömungsgeschwindigkeit der einzelnen Teilströme zunächst auf eine Wirbelintensität fest voreingestellt wird, die eine Nebelbildung erzeugt.

8. Vorrichtung zur Durchführung des Verfahrens nach Anspruch 1, mit einem Grundkörper, an dem ein Stutzen (1) zum Anschluß an eine offene Leitung vorgesehen ist, die über ein Verschlussorgan mit einer Versorgungsleitung zu- oder abschaltbar in Verbindung steht, einem Strömungskörper (24), der von einem Durchtrittskanal (25) durchzogen ist, einer den Strömungskörper umschließenden Wirbelkammer (23), wobei der Durchtrittskanal (25) ständig und die Wirbelkammer (23) fallweise von jeweils getrennten Teilströmen der Löschflussigkeit durchflossen ist, und einer Austrittsöffnung (30), die mit der Wirbelkammer (23) und dem Durchtrittskanal (25) in Verbindung steht, **dadurch gekennzeichnet, dass** dem Strömungskörper (24) und der Wirbelkammer (23) eine gemeinsame Verteilkammer (22) stromaufwärts vorgeordnet ist, und dass die Verteilkammer (22) und die Wirbelkammer (23) für zwei der Teilströme durch je eine Abströmschlitzöffnung (14) aus der Verteilkammer (22) und je eine Zuströmschlitzöffnung (15) in die Wirbelkammer (23) in Verbindung stehen, und dass zwei Stelleinrichtungen (9) vorgesehen sind, wobei jede Stelleinrichtung unabhängig von der Anderen für einen der zwei Teilströme den Querschnitt der Abströmschlitzöffnung (14) und den Querschnitt der Zuströmschlitzöffnung (15) gleichzeitig regelt, und dass den Stelleinrichtungen (9) separate oder gemeinsame Signalgeber zugeordnet sind.

9. Vorrichtung nach Anspruch 8, **dadurch gekennzeichnet, dass** die Stelleinrichtung **(9)** aus einem beiderends geschlossenen zylindrischen Hohlkörper **(10)** mit in Hohlachsenrichtung verlaufenden, der Verteilkammer **(22)** und der Wirbelkammer **(23)** zugeordneten Schlitzöffnungen **(14;15),** einer am Hohlkörper **(10)** in Hohlachsenrichtung angeordneten Drehwelle **(16)** zum Drehen des Hohlkörpers **(10),** einem Verstellmechanismus **(42)** zum synchronen Verstellen der Lage der Hohlzylinder mit ihren Schlitzöffnungen **(14;15)** zu den Kammern **(22;23)** besteht.

10. Vorrichtung nach Anspruch 8, **dadurch gekennzeichnet, dass** die Stelleinrichtung **(9)** aus mindestens zwei beiderends geschlossenen zylindrischen Hohlzylindern **(10)** mit in Hohlachsenrichtung verlaufende, der Verteilammer **(22)** und der Wirbelkammer **(23)** zugeordneten Schlitzöffnungen **(14;15),** einer am Hohlkörper **(10)** in Hohlachsenrichtung angeordneten Drehwelle **(16)** zum Drehen des Hohlkörpers **(10),** einem an der Drehwelle befestigten Verstellarm **(11)** zum separaten Einstellen des Querschnittes der Schlitzöffnungen **(14;15)** und einem Feststellmechanismus **(12)** zum Arretieren der Einstellen des Verstellarmes besteht.

11. Vorrichtung nach Anspruch 9 und 10, **dadurch gekennzeichnet, dass** der Grundkörper sich aus einer Ausgangsplatte **(6)** mit einer mittigen Austrittsöffnung **(30),** einem Wirbelkammerring **(5)**, einer Zwischenplatte **(4) ,** einem Verteilkammerring **(3)** und einer Deckplatte **(2)** zusammensetzt, die miteinander durch umfangsmäßig verteilt angeordnete Bolzen **(8)** an der Deckplatte **(2)** mit Schrauben befestigt sind.

12. Vorrichtung nach Anspruch 8 bis 11, **dadurch gekennzeichnet, dass** die Schlitzöffnungen **(14;15)** voreinander getrennt oder als eine gemeinsame durchgehende Öffnung ausgebildet ist/sind, wobei der Querschnitt für den Durchtritt des Löschmediums der einzelnen Öffnungen durch die Dicke der Zwischenplatte **(4)** bestimmt ist.

13. Vorrichtung nach Anspruch 9 und 10, **dadurch gekennzeichnet, dass** der Hohlkörper **(10)** einen als Einsatz **(37)** ausgebildeten Boden aufweist, welcher mit einem innenseitigen Stromrichter **(38)** versehen ist.

14. Vorrichtung nach einem oder mehreren der vorhergehenden Ansprüche 8 bis 13, **dadurch gekennzeichnet, dass** in der Deckplatte **(2),** dem Verteilkammerring **(3),** der Zwischenplatte **(4)** und in dem Wirbelkammerring **(5)** nahe ihres äußeren Umfanges diametral gegenüberliegend Bohrungen **(8)** für die Aufnahme der Hohlkörper **(10)** der Stelleinrichtung vorgesehen sind.

15. Vorrichtung nach einem der vorhergehenden Ansprüche 8 bis 14, **dadurch gekennzeichnet, dass** die Drehwelle **(16)** am Hohlkörper **(10)** mit einem gegenüber dem Hohlkörper **(10)** geringeren Durchmesser angeformt ist und sich der Hohlkörper **(10)** in der Bohrung **(8)** beidendig auf Dicht- und Lagerscheiben **(20;21)** abstützt.

16. Vorrichtung nach einem der vorhergehenden Ansprüche 8 bis 15, **dadurch gekennzeichnet, dass** zwischen Drehwelle **(16)** und Hohlkörper **(10)** eine Schulter **(19)** ausgebildet ist, auf der die der Stelleinrichtung **(9)** zugewandte Dicht- und Lagerscheibe **(20)** aufgelegt ist, die an der Deckplatte **(2)** anliegt.

17. Vorrichtung nach einem der vorhergehenden Ansprüche 8 bis 16, **dadurch gekennzeichnet, dass** die Dicht- und Lagerscheibe **(21)** zwischen Ausgangsplatte **(6)** und Hohlkörper **(10)** angeordnet ist.

18. Vorrichtung nach einem der vorhergehenden Ansprüche 8 bis 17, **dadurch gekennzeichnet, dass** in der Ausgangsplatte **(6)** eine zum Strömungskörper **(24)** hin gelegene trichterförmige Ausnehmung **(29)** vorgesehen ist, die in der Austrittsöffnung **(30)** mündet, welche in eine äußere Austrittserweiterung **(31)** mit Abreißkante **(32)** übergeht.

19. Vorrichtung nach Anspruch 18, **dadurch gekennnzeichnet**, das die Austrittserweiterung **(31)** Kegelform oder andere geometrische Formen aufweist.

20. Vorrichtung nach einem der vorhergehenden Ansprüche 8 bis 19, **dadurch gekennzeichnet, dass** der Strömungskörper **(24)** eine stromabwärts konisch verjüngende Austrittsöffnung **(28)** aufweist, die soweit in die trichterförmige Ausnehmung **(29)** hineinreichend angeordnet ist, dass sich zwischen Strömungskörperkopf **(27)** und trichterförmiger Ausnehmung **(29)** ein kanalartiger Strömungstrichter **(33)** ausbildet, wobei die Austrittsöffnung **(28)** des Strömungskörpers **(24)** und die Austrittsöffnung **(30)** der Ausgangsplatte **(6)** übereinanderliegend in Achsflucht des Stutzens **(1)** angeordnet sind.

21. Vorrichtung nach einem der vorhergehenden Ansprüche 8 bis 20, **dadurch gekennzeichnet, dass** der Strömungskörper **(24)** in Achsflucht des Stutzens **(1)** in der Zwischenplatte **(4)** zum Einstellen des Querschnittes des Strömungstrichters **(33)** höhenverstellbar befestigt ist.

22. Vorrichtung nach einem der vorhergehenden Ansprüche 8 bis 21, **dadurch gekennzeichnet, dass** der Querschnitt der Austrittsöffnung **(28)** des Strömungskörpers **(24)** deutlich geringer ist als der Querschnitt der Austrittsöffnung **(30)** der Ausgangsplatte **(6).**

23. Vorrichtung nach einem der vorhergehenden Ansprüche 8 bis 22, **dadurch gekenzeichnet**, dass der Durchtrittskanal **(25)** durchgehend mittig im Strömungskörper **(24)** angeordnet ist.

24. Vorrichtung nach einem der vorhergehenden Ansprüche 8 bis 23, **dadurch gekennzeichnet, dass** im Durchtrittskanal **(25)** eine einen Drall erzeugende Spirale **(26)** eingesetzt ist.

25. Vorrichtung nach einem der vorhergehenden Ansprüche 8 bis 24, **dadurch gekennzeichnet, dass** der Durchtrittskanal **(25)** im Strömungskörper **(24)** tangentiale Öffnungen **(34)** zum Durchtritt des Löschmittels aufweist, die mit der Wirbelkammer **(23)** in Strömungsverbindung stehen.

26. Vorrichtung nach einem der vorhergehenden Ansprüche 8 bis 25, **dadurch gekennzeichnet, dass** im Durchtrittskanal **(25)** ein mit Öffnungen **(36)** versehenes Bauteil **(35)** angeordnet ist.

27. Vorrichtung nach einem der vorhergehenden Ansprüche 8 bis 25, **dadurch gekennzeichnet, dass** der Strömungskörper **(25)** an seinem in den Strömungstrichter **(33)** hineinreichenden Strömungskörperkopf **(27)** Aussparungen **(40)** oder Profilierungen **(41)** aufweist.

28. Vorrichtung nach Anspruch 9, **dadurch gekennzeichnet, dass** die Signalgeber Ionisationsrauchmelder, optische Rauchmelder, Wärmemaximalmelder, Wärmedifferentialmelder, Flammenmelder oder Glasfäßchen sind.

## Claims

1. Method for letting liquid media, especially fire extinguishing liquids as water or the like, in form of a spray or a jet of coarse drops out of an open pipe, which is fed with fire extinguishing liquid by a low pressure supply pipe, that can be opened and closed, into rooms, for instance living and common rooms or the like, to fight fire, wherein the fire extinguishing liquid being under pressure after opening the supply pipe is divided into partial jets, the partial jets are separately brought into rotation and afterwards the rotating partial jets are brought together to form a spraying cone, **characterized in that** the eddy intensity respectively the proportion of fine or coarse drops in the spraying cone during the separation into at least three partial jets for each of two of theses partial jets is adjusted by separately controlling quantity and velocity of flow and that the adjusting process is controlled by a signal transmitter reacting to the origin of the fire and the dynamical development of the fire.

2. Method according to claim 1, **characterized in that** one of the partial jets **(A; B)** can be made as one half of a spraying cone.

3. Method according to claim 1, **characterized in that** the partial jets **(A; B; C)** are controlled in the range between a maximum and a minimum value.

4. Method according to claims 1 to 3, **characterized in that** the partial jet **(C)** is divided into several separate jets **(C₁ ... Cₙ)**.

5. Method according to claim 4, **characterized in that** the partial jets **(C₁ ... Cₙ)** are fed into the partial jets **(A; B)** before they are brought together.

6. Method according to claim 1, **characterized in that** as signal transmitters are used ionization smoke detectors, optical smoke detectors, maximum heat detectors, thermal difference detectors and flame detectors.

7. Method according to claim 1, **characterized in that** the flow quantity and the flow velocity of the separate partial jets at first are fixly preset to a eddy intensity that produces a spray.

8. Device for the realization of the method according to claim 1, with a basic body at which is provided a branch **(1)** for the connection to an open pipe which is connected to a supply pipe via a shut-off element that can be opened and closed, a flow body **(24)** which has a passing through channel **(25),** a turbulence chamber **(23)** enclosing the flow body, wherein respectively separate partial jets of fire extinguishing liquid continuously flow through the passing through channel **(25)** and according to circumstance through the turbulence chamber **(23),** and an outlet **(30)** connected to the turbulence chamber **(23)** and the passing through channel **(25), characterized in that** the flow body **(24)** and the turbulence chamber **(23)** upstream is allocated a common distribution chamber **(22)** and that the distribution chamber **(22)** and the turbulence chamber **(23)** for two of the partial jets are connected through one outflow slot opening **(14)** from the distribution chamber **(22)** and one inflow slot opening **(15)** into the turbulence chamber **(23),** respectively, and that two adjusting devices **(9)** are provided, wherein each adjusting device independently of the other at the same time controls the cross-section of the outflow slot opening **(14)** and the cross-section of the inflow slot opening **(15)** for one of the two partial jets and that to the adjusting devices **(9)** are allocated separate or common signal transmitters.

9. Device according to claim 8, **characterized in that** the adjusting device **(9)** consists of a closed at both ends cylindrical hollow body **(10)** with extending in the direction of the hollow axle slot openings **(14; 15)** allocated to the distribution chamber **(22)** and the turbulence chamber **(23),** a positioned at the hollow body **(10)** in the direction of the hollow axle turning shaft **(16)** to turn the hollow body **(10),** an adjusting mechanism **(42)** for the synchronous adjustment of the position of the hollow cylinders with their slot openings **(14; 15)** towards the chambers **(22; 23).**

10. Device according to claim 8, **characterized in that** the adjusting device **(9)** consists of at least two closed at both ends cylindrical hollow bodies (10) with extending in the direction of the hollow axle slot openings **(14; 15)** allocated to the distribution chamber **(22)** and the turbulence chamber **(23),** a positioned at the hollow body **(10)** in the direction of the hollow axle turning shaft **(16)** to turn the hollow body **(10),** a fixed at the turning shaft adjusting lever **(11)** for separately adjusting the cross-section of the slot openings **(14; 15)** and a locking mechanism **(12)** for locking the adjusting lever in a position.

11. Device according to claims 9 and 10, **characterized in that** the basic body is made up of an outlet plate **(6)** with an outlet opening **(30)** in its center, a turbulence chamber ring **(5),** an intermediate plate **(4),** a distribution chamber ring **(3)** and a top plate **(2)** connected to each other and fixed to the top plate **(2)** by circumferentially positioned bolts **(7).**

12. Device according to claims 8 to 11, **characterized in that** the slot openings **(14; 15)** are developed as separated from each other openings or as a common continuous opening, wherein the cross-section for the passage of the fire extinguishing medium of the single openings is defined by the thickness of the intermediate plate **(4).**

13. Device according to claims 9 and 10, **characterized in that** the hollow body **(10)** has a developed as insert **(37)** bottom which at its inner side is provided with a flow director **(38).**

14. Device according to one or several of the preceding claims 8 to 13, **characterized in that** in the top plate **(2),** the distribution chamber ring **(3),** the intermediate plate **(4)** and in the turbulence chamber ring **(5)** near their outer circumferences are provided diametrically opposed holes **(8)** to receive the hollow bodies **(10)** of the adjusting device.

15. Device according to one of the preceding claims 8 to 14, **characterized in that** the turning shaft **(16)** with a smaller diameter than the hollow body **(10)** is formed on to the hollow body **(10)** and both ends of the hollow body **(10)** in the hole **(8)** rest on sealing and bearing disks **(20; 21).**

16. Device according to one of the preceding claims 8 to 15, **characterized in that** between turning shaft **(16)** and hollow body **(10)** is developed a shoulder **(19)** which supports the sealing and bearing disk **(20)** facing the adjusting device **(9)** and fitting to the top plate **(2).**

17. Device according to one of the preceding claims 8 to 16, **characterized in that** the sealing and bearing disk **(21)** is positioned between outlet plate **(6)** and hollow body **(10).**

18. Device according to one of the preceding claims 8 to 17, **characterized in that** in the outlet plate **(6)** is provided a directed towards the flow body **(24)** funnel-shaped recess **(29)** opening into the outlet opening **(30)** which goes over into an enlarged external outlet **(31)** with separation edge **(32).**

19. Device according to claim 18, **characterized in that** the enlarged outlet **(31)** has the shape of a cone or other geometrical shapes.

20. Device according to one of the preceding claims 8 to 19, **characterized in that** the flow body **(24)** has a downstream tapered outlet opening **(28)** projecting as deep into the funnel-shaped recess **(29)** that between the head **(27)** of the flow body and the funnel-shaped recess **(29)** is developed a channel-like flow funnel **(33),** wherein the outlet opening **(28)** of the flow body **(24)** and the outlet opening **(30)** of the outlet plate **(6)** are positioned one over the other along the axis line of the branch **(1).**

21. Device according to one of the preceding claims 8 to 20, **characterized in that** the flow body **(24)** is vertically adjustably fastened in the intermediate plat **(4)** in the line of the axis of the branch **(1)** to enable the adjustment of the cross-section of the flow funnel **(33).**

22. Device according to one of the preceding claims 8 to 21, **characterized in that** the cross-section of the outlet opening **(28)** of the flow body **(24)** is significantly smaller than the cross-section of the outlet opening **(30)** of the outlet plate **(6).**

23. Device according to one of the preceding claims 8 to 22, **characterized in that** the passing channel **(25)** is all through positioned in the center of the flow body **(24).**

24. Device according to one of the preceding claims 8 to 23, **characterized in that** in the passing channel **(25)** is inserted a spiral **(26)** creating a twist.

25. Device according to one of the preceding claims 8 to 24, **characterized in that** the passing channel **(25)** in the flow body **(24)** has tangential openings **(34)** for the fire extinguishing medium to pass which are fluidicly connected with the turbulence chamber **(23)**.

26. Device according to one of the preceding claims 8 to 25, **characterized in that** in the passing channel **(25)** is positioned a component **(35)** provided with openings **(36).**

27. Device according to one of the preceding claims 8 to 25, **characterized in that** the flow body **(25)** at its projecting into the flow funnel **(33)** flow body head **(27)** has recesses **(40)** or patterns **(41) .**

28. Device according to claim 9, **characterized in that** the signal transmitters are ionization smoke detectors, optical smoke detectors, maximum heat detectors, thermal difference detectors, flame detectors or glass bulbs.

## Revendications

1. Procédé destiné à la distribution de produits liquides, notamment de fluides extincteurs, tels que eau ou similaire, sous forme d'un brouillard ou d'un jet à grosses gouttes à partir d'une conduite ouverte qui est alimentée en fluide extincteur par une conduite d'alimentation maintenue sous basse pression, pouvant être ouverte et fermée, dans des pièces, par exemple des pièces d'habitation et des salles de séjour ou similaire, pour lutter contre l'incendie, dans lequel le fluide extincteur se trouvant sous pression est divisé en flux partiels après l'ouverture de la conduite d'alimentation, dans lequel les flux partiels sont mis en rotation séparément et les flux partiels rotatifs sont ensuite regroupés pour former un cône de pulvérisation, **caractérisé en ce que**, lors de la division en au moins trois flux partiels, l'intensité de tourbillonnement resp. la fraction de gouttes fines ou de gouttes grossières dans le cône de pulvérisation est réglée au moyen d'une régulation, séparée pour chacun de deux de ces flux partiels, de la quantité d'écoulement et de la vitesse d'écoulement, et **en ce que** l'opération de réglage est commandée par un générateur de signaux fonctionnant suite à la déclaration d'un incendie et à l'évolution de l'incendie.

2. Procédé selon la revendication 1, **caractérisé en ce que** l'un des flux partiels (A ; B) peut être généré en tant qu'un cône de pulvérisation demi-latéral.

3. Procédé selon la revendication 1, **caractérisé en ce que** les flux partiels (A ; B ; C) sont réglés entre une valeur maximale et une valeur minimale.

4. Procédé selon les revendications 1 à 3, **caractérisé en ce que** le flux partiel (C) est divisé en plusieurs flux individuels (C₁ ... Cₙ).

5. Procédé selon la revendication 4, **caractérisé en ce que** les flux partiels (C₁ ... Cₙ) sont amenés aux flux partiels (A ; B) avant leur regroupement.

6. Procédé selon la revendication 1, **caractérisé en ce que** des détecteurs de fumée à ionisation, des détecteurs de fumée optiques, des détecteurs de chaleur maximale, des détecteurs de chaleur différentielle et des détecteurs de flammes sont utilisés en tant que générateurs de signaux.

7. Procédé selon la revendication 1, **caractérisé en ce que** la quantité d'écoulement et la vitesse d'écoulement de chacun des flux partiels sont tout d'abord préréglées de manière fixe sur une intensité de tourbillonnement qui génère une formation de brouillard.

8. Dispositif destiné à la réalisation du procédé selon la revendication 1, comprenant un corps de base sur lequel est ménagé un embout (1) pour le raccordement à une conduite ouverte, laquelle est en liaison, de manière à pouvoir être ouverte ou fermée, avec une conduite d'alimentation par l'intermédiaire d'un organe de fermeture, un corps d'écoulement (24) qui est traversé par un canal de passage (25), une chambre de tourbillonnement (23) entourant le corps d'écoulement, le canal de passage (25) étant traversé de manière constante et la chambre de tourbillonnement (23) étant traversée en fonction du cas par des flux partiels respectivement séparés du fluide extincteur, et une ouverture de sortie (30) qui est en liaison avec la chambre de tourbillonnement (23) et le canal de passage (25), **caractérisé en ce qu'**une chambre de répartition commune (22) est préinstallée en amont du corps d'écoulement (24) et de la chambre de tourbillonnement (23), et **en ce que** la chambre de répartition (22) et la chambre de tourbillonnement (23) sont en liaison pour deux des flux partiels au moyen de respectivement une ouverture à fente d'évacuation (14) hors de la chambre de répartition (22) et respectivement une ouverture à fente d'amenée (15) dans la chambre de tourbillonnement (23), et **en ce que** deux dispositifs de réglage (9) sont ménagés, chaque dispositif de réglage réglant simultanément, indépendamment de l'autre, pour l'un des deux flux partiels la section transversale de l'ouverture d'évacuation à fente (14) et la section transversale de l'ouverture d'amenée à fente (15), et **en ce que** des générateurs de signaux séparés ou communs sont attribués aux dispositifs de réglage (9).

9. Dispositif selon la revendication 8, **caractérisé en ce que** le dispositif de réglage (9) est constitué d'un corps creux (10) cylindrique, fermé aux deux extrémités, comprenant des ouvertures à fente (14 ; 15) s'étendant dans le sens de l'axe creux, attribuées à la chambre de répartition (22) et à la chambre de tourbillonnement (23), un arbre tournant (16) disposé sur le corps creux (10) dans le sens de l'axe creux, destiné à faire tourner le corps creux (10), un mécanisme de réglage (42) destiné au réglage synchrone de la position des cylindres creux avec leurs ouvertures à fente (14 ; 15) par rapport aux chambres (22 ; 23).

10. Dispositif selon la revendication 8, **caractérisé en ce que** le dispositif de réglage (9) est constitué d'au moins deux corps creux (10) cylindriques, fermés aux deux extrémités, comprenant des ouvertures à fente (14 ; 15) s'étendant dans le sens de l'axe creux, attribuées à la chambre de répartition (22) et à la chambre de tourbillonnement (23), un arbre tournant (16) disposé sur le corps creux (10) dans le sens de l'axe creux, destiné à faire tourner le corps creux (10), un bras de réglage (11) fixé sur l'arbre tournant, destiné au réglage séparé de la section des ouvertures à fente (14 ; 15), et un mécanisme de blocage (12) destiné à bloquer le réglage du bras de réglage.

11. Dispositif selon les revendications 9 et 10, **caractérisé en ce que** le corps de base se compose d'une plaque de sortie (6) munie d'une ouverture de sortie centrale (30), d'une bague (5) de chambre de tourbillonnement, d'une plaque intermédiaire (4), d'une bague (3) de chambre de répartition et d'une plaque de recouvrement (2), qui sont fixées ensemble au moyen de vis sur la plaque de recouvrement (2) par des boulons (8) disposés en étant répartis sur la circonférence.

12. Dispositif selon les revendications 8 à 11, **caractérisé en ce que** les ouvertures à fente (14 ; 15) sont réalisées de manière séparée l'une de l'autre ou comme ouverture continue commune, la section étant destinée au passage du fluide extincteur de chacune des ouvertures à travers l'épaisseur de la plaque intermédiaire (4).

13. Dispositif selon les revendications 9 et 10, **caractérisé en ce que** le corps creux (10) présente un fond réalisé comme insert (37), lequel est muni d'un régleur de flux (38) du côté intérieur.

14. Dispositif selon l'une quelconque ou plusieurs des revendications précédentes 8 à 13, **caractérisé en ce que** dans la plaque de recouvrement (2), dans la bague (3) de la chambre de répartition, dans la plaque intermédiaire (4) et dans la bague (5) de la chambre de tourbillonnement, des alésages (8) diamétralement opposés sont ménagés près de leur circonférence extérieure pour le logement des corps creux (10) du dispositif de réglage.

15. Dispositif selon l'une quelconque des revendications précédentes 8 à 14, **caractérisé en ce que** l'arbre tournant (16) est formé sur le corps creux (10) avec un diamètre plus petit par rapport au corps creux (10) et **en ce que** l'arbre creux (10) s'appuie sur des rondelles d'étanchéité et de palier (20 ; 21) aux deux extrémités dans l'alésage (8).

16. Dispositif selon l'une quelconque des revendications précédentes 8 à 15, **caractérisé en ce qu'**entre l'arbre tournant (16) et le corps creux (10) un épaulement (19) est réalisé, sur lequel est posée la rondelle d'étanchéité et de palier (20) tournée vers le dispositif de réglage (9), qui est adjacente à la plaque de recouvrement (2).

17. Dispositif selon l'une quelconque des revendications précédentes 8 à 16, **caractérisé en ce que** la rondelle d'étanchéité et de palier (21) est disposée entre la plaque de sortie (6) et le corps creux (10).

18. Dispositif selon l'une quelconque des revendications précédentes 8 à 17, **caractérisé en ce que** dans la plaque de sortie (6) un évidement (29) en forme d'entonnoir, situé en direction du corps d'écoulement (24) est ménagé, lequel débouche dans l'ouverture de sortie (30), laquelle se transforme en un élargissement de sortie extérieur (31) avec bord de rupture (32).

19. Dispositif selon la revendication 18, **caractérisé en ce que** l'élargissement de sortie (31) présente la forme d'un cône ou d'autres formes géométriques.

20. Dispositif selon l'une quelconque des revendications précédentes 8 à 19, **caractérisé en ce que** le corps d'écoulement (24) présente une ouverture de sortie (28) se rétrécissant de manière conique en sens aval, laquelle est disposée de manière à arriver dans l'évidement (29) en forme d'entonnoir, de sorte qu'un entonnoir d'écoulement (33) en forme de canal se forme entre la tête du corps d'écoulement (27) et l'évidement (29) en forme d'entonnoir, l'ouverture de sortie (28) du corps d'écoulement (24) et l'ouverture de sortie (30) de la plaque de sortie (6) étant disposées l'une sur l'autre en alignement avec l'axe de l'embout (1).

21. Dispositif selon l'une quelconque des revendications précédentes 8 à 20, **caractérisé en ce que** le corps d'écoulement (24) est fixé de manière réglable en hauteur en alignement avec l'axe de l'embout (1) dans la plaque intermédiaire (4) pour régler la section de l'entonnoir d'écoulement (33).

22. Dispositif selon l'une quelconque des revendications précédentes 8 à 21, **caractérisé en ce que** la section de l'ouverture de sortie (28) du corps d'écoulement (24) est nettement plus petite que la section de l'ouverture de sortie (30) de la plaque de sortie (6).

23. Dispositif selon l'une quelconque des revendications précédentes 8 à 22, **caractérisé en ce que** le canal de passage (25) est disposé de manière continue au milieu du corps d'écoulement (24).

24. Dispositif selon l'une quelconque des revendications précédentes 8 à 23, **caractérisé en ce qu'**une spirale (26) générant une torsion est insérée dans le canal de passage (25).

25. Dispositif selon l'une quelconque des revendications précédentes 8 à 24, **caractérisé en ce que** le canal de passage (25) présente dans le corps d'écoulement (24) des ouvertures tangentielles (34) destinées au passage du fluide extincteur, lesquelles sont en liaison d'écoulement avec la chambre de tourbillonnement (23).

26. Dispositif selon l'une quelconque des revendications précédentes 8 à 25, **caractérisé en ce qu'**une pièce de construction (35) munie d'ouvertures (36) est disposée dans le canal de passage (25).

27. Dispositif selon l'une quelconque des revendications précédentes 8 à 25, **caractérisé en ce que** le corps d'écoulement (25), dans sa tête (27) de corps d'écoulement arrivant dans l'entonnoir d'écoulement (33), présente des évidements (40) ou des profilés (41).

28. Dispositif selon la revendication 9, **caractérisé en ce que** les générateurs de signaux sont des détecteurs de fumée à ionisation, des détecteurs de fumée optiques, des détecteurs de chaleur maximale, des détecteurs de chaleur différentielle, des détecteurs de flammes ou des petits tonneaux de verre.
